# FASCICULE DE BREVET EUROPEEN

(11) **EP 4 103 010 B1**
(45) Date de publication et mention de la délivrance du brevet: **06.12.2023**
(21) Numéro de dépôt: 21703289.5
(22) Date de dépôt: 09.02.2021
(51) Int. Cl.: A45C 5/03, A45C 13/00

(54) **BAGAGE COMPRENANT UN OUVRANT MOTORISE**
GEPÄCKSTÜCK, DAS EINE MOTORISIERTE ÖFFNUNGSPLATTE UMFASST
LUGGAGE COMPRISING A MOTORIZED OPENING PANEL

(30) Priorité: 13.02.2020 FR 2001432
(43) Date de publication de la demande: 21.12.2022
(73) Titulaire: PA.COTTE SA, 1009 Pully (CH)
(72) Inventeur: COTTE, Pierre-Alain, 92224 Amberg (DE); POREZ, Mathieu, 44300 Nantes (FR); FOUQUET, Fabien, 44400 Rezé (FR); FERRE, Victorien, 44000 Nantes (FR)
(74) Mandataire: reuteler & cie SA
(86) Numéro de dépôt international: PCT/EP2021/053102
(87) Numéro de publication internationale: WO 2021/160619

(56) Documents cités:
- EP-A1- 3 476 715
- CN-A- 106 388 194
- US-B1- 9 375 066

## Description

Le domaine de l'invention est celui de la conception et de la fabrication de bagages.

Le domaine de l'invention est plus particulièrement celui des mécanismes d'ouverture et de fermeture intégrés dans des bagages.

L'ouverture et la fermeture d'un ouvrant par rapport à un dormant sur lequel est monté mobile l'ouvrant peuvent être réalisées de manière purement manuelle telle que cela est traditionnel dans le domaine de la bagagerie, ou alors être réalisées de manière motorisée tel que cela peut être constaté dans d'autres domaines techniques.

Pour une conception ou l'actionnement est uniquement manuel, l'ouvrant est classiquement couplé au dormant à l'aide d'une charnière.

Dans ce cas, l'ouvrant est ouvert ou fermé en étant simplement pivoté autour d'un axe de pivotement formé par la charnière.

Selon une conception classique d'un mécanisme d'ouverture d'un bagage à actionnement manuel, le mécanisme n'exerce pas ou peu de résistance à l'encontre d'une manipulation de l'ouvrant par un utilisateur.

Ainsi, un utilisateur peut aisément rabattre l'ouvrant sur le dormant, faisant passer de la sorte l'ouvrant d'une position ouverte à une position rabattue sur le dormant.

Les mécanismes avec un actionnement manuel sont généralement pourvus de moyens de verrouillage de l'ouvrant dans sa position rabattue sur le dormant.

De tels moyens de verrouillage peuvent être constitués par :
- une encoche présentée par l'ouvrant sur une de ses tranches ;
- un cran présenté par le dormant et destiné à s'engager dans l'encoche dans la position rabattue de l'ouvrant ;
- un actionneur couplé au cran pour permettre de le rétracter de l'encoche lors de l'ouverture de l'ouvrant.

Le cran peut présenter un biseau et des moyens de rappel dans une position en saillie. De cette manière, quand l'ouvrant est rabattu il exerce une pression sur le cran et le repousse, autorisant de la sorte le passage de l'ouvrant dans sa position rabattue. Arrivé dans sa position rabattue, l'encoche se retrouve en vis-à-vis du cran qui, sous l'effet des moyens de rappel, s'engage dans l'encoche et verrouille l'ouvrant dans sa position rabattue.

S'agissant des mécanismes motorisés, l'emploi de moteurs électriques permet d'ouvrir et de fermer un ouvrant par rapport à un dormant sans nécessiter l'intervention d'une personne. Dans ce cas, il n'est alors pas nécessaire d'ouvrir ou de refermer manuellement l'ouvrant, le moteur étant apte à réaliser à lui seul l'ouverture ou la fermeture de l'ouvrant.

EP 3 476 715 A1 divulgue un mécanisme d'ouverture/fermeture d'un ouvrant par rapport à un dormant, du type provoquant à l'ouverture une translation de l'ouvrant d'un plan de fermeture à un plan d'ouverture parallèle au plan de fermeture, suivie d'un pivotement de l'ouvrant autour d'un axe de pivotement orthogonal à la translation de l'ouvrant, et inversement à la fermeture, qui permette la motorisation des deux déplacements.

Ces différents types de mécanismes présentent chacun leurs spécificités et leurs avantages intrinsèques. Le mécanisme purement manuel et mécanique permet une fermeture de l'ouvrant réalisable de manière naturelle et intuitive pour un utilisateur. Le mécanisme motorisé offre quant à lui une fermeture de l'ouvrant automatique ne nécessitant pas d'intervention directe de l'utilisateur.

Il peut être ainsi recherché à concilier les avantages d'un mécanisme d'ouverture classique avec un actionnement manuel à ceux d'un mécanisme motorisé.

C'est précisément l'objectif de l'invention de proposer un bagage disposant d'un dispositif d'ouverture et de fermeture de l'ouvrant qui concilie l'intuitivité de la fermeture d'un mécanisme d'ouverture manuel, à la capacité de fermeture automatique produite par un moteur.

L'invention a également pour objectif de fournir un tel bagage qui permette de déclencher un verrouillage automatique lors du passage d'un ouvrant dans une position rabattue sur son dormant.

Ces objectifs, ainsi que d'autres qui apparaîtront par la suite, sont atteints grâce à l'invention qui a pour objet un bagage comprenant :
- un caisson formant un dormant ;
- un couvercle formant un ouvrant mobile par rapport au dormant entre une position fermée dans laquelle il est rabattu sur le dormant, et au moins une position ouverte ;
- au moins un moteur électrique motorisant l'ouverture et la fermeture de l'ouvrant ; caractérisé en ce qu'il comprend :
- des moyens de détermination d'une force exercée E sur l'ouvrant et/ou une vitesse de déplacement D de l'ouvrant lors de l'application d'un effort par un utilisateur entraînant un déplacement de l'ouvrant depuis l'une de ses positions ouvertes en direction de sa position fermée ;
- une unité électronique paramétrée avec une force seuil S et/ou une vitesse seuil V ;
et en ce que l'unité électronique est en outre paramétrée pour piloter le moteur électrique pour qu'il entraîne l'ouvrant en position fermée si la force exercée E est supérieure ou égale à la force seuil S, ou si la vitesse de déplacement D est supérieure ou égale à la vitesse seuil V.

Grâce au bagage selon l'invention, un utilisateur peut déclencher une fermeture automatique du couvercle en initiant manuellement cette fermeture.

Cet utilisateur n'a en effet pas de besoin d'accompagner complètement la fermeture du couvercle grâce au moteur électrique qui prend le relai du mouvement initié manuellement.

De ce fait, la fermeture automatique par le biais du moteur est initiée de manière particulièrement intuitive.

Cette fermeture automatique est plus précisément réalisée dès que l'utilisateur exerce un effort suffisant sur le couvercle. L'effort est détecté grâce aux moyens de détermination qui permettent d'obtenir la force exercée ou la vitesse de déplacement de l'ouvrant résultants de l'action de l'utilisateur. La force exercée ou la vitesse de déplacement sont ensuite comparées à la force seuil ou la vitesse seuil pour permettre le déclenchement du pilotage du moteur électrique par l'unité électronique dans le cas où la force exercée E ou la vitesse de déplacement D a atteint ou dépassé à la force seuil S ou la vitesse seuil S.

Cette fermeture automatique par le moteur électrique permet également d'assurer le bon passage en position fermée de l'ouvrant.

Avec un bagage selon l'art antérieur disposant d'un mécanisme classique à actionnement manuel, un utilisateur peut initier la fermeture du couvercle et le laisse retomber sur le caisson du bagage. Cette cinématique permet de verrouiller le couvercle dans une position fermée. Toutefois il peut être constaté certaines situations dans laquelle le couvercle n'arrive pas à atteindre sa position fermée et verrouillée, par exemple si l'inertie conférée au couvercle lors de l'initiation de la fermeture n'est pas suffisante.

De plus, la retombée du couvercle sur le caisson peut être brutale, au risque de dégrader progressivement le bagage.

La fermeture automatique du couvercle du bagage selon l'invention évite ces situations. Ainsi, lorsqu'un utilisateur initie manuellement la fermeture, cette dernière est terminée de manière certaine et contrôlée (non brutale) par le moteur électrique, et l'utilisateur peut se saisir du bagage et le déplacer sans risque d'ouverture inopinée.

Avantageusement, le bagage comprend une charnière entre l'ouvrant et le dormant, le moteur électrique coopérant avec la charnière pour ouvrir ou fermer l'ouvrant, et les moyens de détermination comprennent un premier capteur de position d'un organe de la charnière, dit « organe témoin », les moyens de détermination étant paramétrés pour calculer la force exercée E à partir d'un déplacement de l'organe témoin engendré par l'application de l'effort sur l'ouvrant ainsi que d'une résistance à ce déplacement exercée par le moteur électrique, et/ou calculer la vitesse de déplacement de l'ouvrant à partir d'un déplacement de l'organe témoin engendré par l'application de l'effort sur l'ouvrant.

De cette manière, la détection de la force exercée sur l'ouvrant, et/ou de la vitesse de cet ouvrant est réalisée par le biais d'un organe de la charnière. Cette détermination est réalisée de manière indirecte.

De plus, en étant situé sur cette charnière, la position de l'organe témoin permet de déterminer la position de l'ouvrant par rapport au dormant, ainsi que les évolutions de position de l'ouvrant par rapport au dormant grâce aux évolutions de la position de cet organe témoin.

Dans ce cas, selon une conception préférentielle, la charnière comprend :
- un mécanisme de conversion d'un mouvement de rotation du moteur électrique en un mouvement de translation, le mécanisme de conversion comprenant un organe de transmission mobile en translation le long d'un axe de translation T ;
- un organe de couplage couplé par une première de ses extrémités à l'ouvrant sur un premier point de pivot excentré d'un axe de rotation de l'ouvrant, et à une seconde de ses extrémités à l'organe de transmission sur un second point de pivot, une translation de l'organe de transmission selon un premier sens entraînant une ouverture de l'ouvrant, et une translation de l'organe de transmission selon un second sens entraînant une fermeture de l'ouvrant ;
l'organe de transmission formant l'organe témoin.

Cette conception de la charnière permet que l'organe témoin soit formé par un organe du mécanisme de conversion permettant de transmettre le mouvement produit par le moteur électrique jusqu'à l'ouvrant.

En conséquence, c'est de manière sûre et certaine que le déplacement de l'organe témoin peut être corrélé à un déplacement de l'ouvrant.

Selon une caractéristique préférentielle, l'ouvrant est :
- mobile par rapport au dormant entre une position d'ouverture maximale et une position d'ouverture intermédiaire dans laquelle l'ouvrant est directement positionné à proximité de sa position fermée et fait saillie par rapport au dormant ;
- mobile par rapport au dormant entre la position d'ouverture intermédiaire et la position fermée ;
et l'unité électronique est en outre paramétrée pour piloter le moteur électrique pour qu'il tende à maintenir l'ouvrant dans sa position d'ouverture intermédiaire en exerçant une résistance R allant à l'encontre d'une translation de l'ouvrant dans sa position d'ouverture intermédiaire à sa position fermée, avec la résistance R égale à la force seuil S.

Selon ce mode de réalisation, l'ouvrant présente une position proche de sa position fermée, qu'il tend à maintenir.

Une telle position d'ouverture intermédiaire peut permettre, par exemple, d'éviter que l'ouvrant n'adopte une position dans laquelle il peut être très difficilement préhensible par un utilisateur, par exemple pour interrompre sa fermeture ou pour le rouvrir.

Cette position d'ouverture intermédiaire peut également procurer au bagage une cinématique d'ouverture relativement sophistiquée et susceptible de procurer un aspect qualitatif au bagage.

Dans sa position d'ouverture intermédiaire, ce n'est que lors de l'application d'un effort supérieur ou égal à la résistance exercée par le moteur électrique (et ainsi équivalente à la force seuil), que l'ouvrant va pouvoir passer dans sa position fermée sous l'action du moteur électrique.

Avantageusement, l'ouvrant est :
- mobile en rotation par rapport au dormant entre la position d'ouverture maximale et la position d'ouverture intermédiaire ;
- mobile en translation par rapport au dormant entre la position d'ouverture intermédiaire et la position fermée.

L'ouvrant présente alors une cinématique d'ouverture qualitative et/ou attractive.

Dans ce cas, selon une caractéristique préférée, la charnière comprend au moins un bâti mobile monté mobile en translation sur au moins un élément de guidage en translation présenté par le dormant, et l'ouvrant est monté au moins mobile en rotation sur le ou les bâtis mobiles.

Selon une conception avantageuse, le dormant présente un cadre délimitant un emplacement occupé par l'ouvrant dans sa position fermée, et les moyens de détermination comprennent au moins un second capteur de position de l'ouvrant par rapport au cadre, positionné à proximité immédiate du cadre, le ou les seconds capteurs de position étant indépendants du ou des premiers capteurs de position, les moyens de détermination étant paramétrés pour calculer la force exercée E à partir d'un signal du ou des seconds capteurs engendrés par l'application d'un effort sur l'ouvrant dans sa position d'ouverture intermédiaire à la force exercée.

Un second capteur, ou plusieurs seconds capteurs, permettent de s'assurer que l'effort appliqué sur l'ouvrant pour le fermer est complètement capté par les moyens de détermination.

En effet, du fait que le premier capteur permet de déterminer la force exercée sur l'ouvrant de manière indirecte, l'intégration d'autres capteurs permet de s'assurer qu'une force exercée sur l'ouvrant est correctement déterminée.

Dans ce cas, selon une conception préférée, le ou les seconds capteurs sont positionnés à proximité immédiate d'un bord avant du cadre, opposé à un bord arrière du cadre, la charnière étant positionnée dans le dormant du côté du bord arrière du cadre.

Cette conception permet de compenser le phénomène de levier et l'apparition d'un moment parasite dans le cas où une personne exerce une force sur une partie de l'ouvrant qui est opposée à la charnière.

Plus précisément, dans le cas où une personne exerce un effort pour tendre à fermer l'ouvrant sur un bord avant opposé au bord arrière de l'ouvrant, alors cet effort produit un effet de levier sur la charnière et cet effort n'est pas correctement capté par le ou les premiers capteurs du fait de la présence d'un moment parasite au niveau de la charnière.

Aussi, le positionnement d'un ou de plusieurs seconds capteurs à proximité immédiate du bord avant du cadre permet de compenser ce moment parasite et de s'assurer que l'effort appliqué sur l'ouvrant soit correctement déterminé.

Au final, un effort de même intensité permet d'entraîner la fermeture automatique de l'ouvrant, que cet effort soit appliqué sur une partie ou une partie arrière de l'ouvrant.

Selon une caractéristique préférée, le ou les seconds capteurs sont des capteurs à effet Hall, et l'ouvrant porte un ou des aimants positionnés en regard du ou des capteurs à effet Hall.

De tels capteurs à effet Hall permettent de déterminer la position de l'ouvrant par rapport au cadre grâce à la capacité de ces capteurs à déterminer la position d'un objet par le biais des champs magnétiques.

D'autres caractéristiques et avantages de l'invention apparaîtront plus clairement à la lecture de la description suivante de modes de réalisation préférentiels de l'invention, donnés à titre d'exemples illustratifs et non limitatifs, et des dessins annexés parmi lesquels :
[Fig. 1] est une représentation schématique de côté d'un bagage selon un premier mode de réalisation de l'invention, comprenant un caisson et un couvercle, pour lequel une cinématique de fermeture du couvercle est représentée ;
[Fig. 2] est une représentation schématique de côté d'un mécanisme d'ouverture du bagage selon le premier mode de réalisation de l'invention ;
[Fig. 3] est une vue en perspective d'un bagage ouvert selon un deuxième mode de réalisation de l'invention ;
[Fig. 4] est une représentation schématique selon une vue en coupe de côté d'un bagage, selon le deuxième mode de réalisation, avec son couvercle dans une position fermée ;
[Fig. 5] une représentation schématique selon une vue de côté en coupe d'un bagage, selon le deuxième mode de réalisation, avec son couvercle dans une position d'ouverture intermédiaire ;
[Fig. 6] une représentation schématique selon une vue de côté en coupe d'un bagage, selon le deuxième mode de réalisation, avec son couvercle dans une position d'ouverture maximale.

Un bagage selon l'invention est illustré par les figures 1 à 6.

Le bagage comprend un caisson 20 et un couvercle 10 monté mobile sur le caisson 20.

Le caisson 20 forme un dormant 2, et le couvercle forme un ouvrant 1.

En d'autres termes, l'ouvrant 1 est monté mobile par rapport au dormant 2.

En référence aux figures 1 à 6, l'ouvrant 1 est mobile entre une position fermée et au moins une position ouverte.

Dans sa position fermée, l'ouvrant 1 est rabattu sur le dormant 2.

Selon la figure 3, et tel que cela est détaillé par la suite, le dormant 2 présente un cadre 200. Ce cadre 200 délimite un emplacement qui est occupé par l'ouvrant 1 dans sa position fermée F.

En référence au premier mode de réalisation illustré par les figures 1 et 2, l'ouvrant 1 est monté mobile en rotation uniquement sur le dormant 2.

En référence au deuxième mode de réalisation illustré par les figures 3 à 6, l'ouvrant 1 présente une cinématique d'ouverture ou de fermeture plus complexe par rapport au premier mode de réalisation.

Plus précisément, l'ouvrant 1 est :
- mobile en rotation par rapport au dormant (2) entre une position d'ouverture maximale et une position d'ouverture intermédiaire ;
- mobile en translation par rapport au dormant 2 entre la position d'ouverture intermédiaire et la position fermée.

La position d'ouverture intermédiaire, illustrée par la figure 5, correspond notamment à une position dans laquelle l'ouvrant 1 est suffisamment écarté de sa position fermée, par le biais d'une translation, pour qu'il puisse être saisi par un utilisateur du bagage.

Bien entendu, le bagage selon le premier mode de réalisation peut également présenter un ouvrant 1 qui, tout en étant uniquement monté mobile en rotation, présente une position d'ouverture intermédiaire comparable à celle du deuxième mode de réalisation.

Pour permettre la mobilité de l'ouvrant 1 sur le dormant 2, le bagage comprend une charnière 3 entre l'ouvrant 1 et le dormant 2.

La charnière 3 est décrite plus précisément par la suite en référence aux deux modes de réalisation.

Le bagage comprend également :
- au moins un moteur électrique 40 ;
- des moyens de détermination 5 d'une force exercée E sur l'ouvrant 1 et/ou une vitesse de déplacement D de l'ouvrant 1 lors de l'application d'un effort par un utilisateur entraînant un déplacement de l'ouvrant 1 depuis l'une de ses positions ouvertes en direction de sa position fermée ;
- une unité électronique 6 couplée au moteur électrique 40 et aux moyens de détermination 5.

Le ou les moteurs électriques 40 motorisent l'ouverture et la fermeture de l'ouvrant 1. A cet effet, le ou les moteurs électriques 40 coopèrent avec la charnière 3.

Selon les présents modes de réalisation, le bagage comprend notamment deux moteurs électriques 40.

Ces moteurs électriques 40 sont des moteurs à courant continu à balais. Chaque moteur électrique 40 est en outre équipé d'un réducteur 41 et produit un mouvement de rotation.

La charnière comprend plus précisément deux sous-ensembles dont un sous-ensemble gauche et un sous-ensemble droit coopérant chacun avec l'un des deux moteurs électrique 40.

Bien entendu, il est envisageable que la charnière 3 comprenne deux sous-ensembles dont un seul coopère avec un unique moteur électrique 40.

Tel qu'expliqué précédemment, grâce aux moyens de détermination 5, il est possible d'obtenir la force exercée E sur l'ouvrant et/ou une vitesse de déplacement D de l'ouvrant 1.

La force exercée E résulte d'un actionnement manuel par un utilisateur, soit en d'autres termes du saisissement de l'ouvrant 1 par une main M de l'utilisateur et l'application d'un effort pour fermer l'ouvrant 1.

Ces moyens de détermination 5 sont décrits plus en détails par la suite.

De plus, selon l'invention, l'unité électronique 6 est paramétrée avec une force seuil S et/ou une vitesse seuil V.

Par exemple cette force seuil S peut être égale à 20N.

La force exercée E est ainsi utilisée par l'unité électronique 6 qui est paramétrée pour piloter le moteur électrique 40 pour qu'il entraîne l'ouvrant 1 en position fermée si la force exercée E est supérieure ou égale à la force seuil S.

Selon un autre exemple, la vitesse seuil V peut correspondre à une vitesse angulaire de rotation de l'ouvrant 1 déterminée expérimentalement pour correspondre à une vitesse suffisante pour permettre le passage de l'ouvrant 1 d'une position ouverte à sa position d'ouverture intermédiaire.

Dans ce cas, dès que la vitesse de déplacement D est supérieure ou égale à la vitesse seuil C, alors l'unité électronique 6 pilote le moteur électrique 40 pour qu'il entraîne, suite à l'arrivée de l'ouvrant 1 dans sa position d'ouverture intermédiaire, son passage de cette position d'ouverture intermédiaire à sa position fermée.

Le bagage comprend également des moyens d'arrêt du moteur électrique 40.

Ces moyens d'arrêt du moteur électrique 40 sont configurés pour interrompre une fermeture de l'ouvrant 1 par le moteur électrique 40 suite à la détection d'une résistance allant à l'encontre de la fermeture de l'ouvrant.

Tel que cela est détaillé par la suite, cette résistance est détectée à l'aide des moyens de détermination 5.

Le ou les moteurs électriques 40 peuvent entraîner en mobilité l'ouvrant 1 sur le dormant 2 à l'aide de la conception décrite ci-après du couplage du ou des moteurs électriques 40 à la charnière 3.

En référence à la figure 2, et aux figures 4 à 6, la charnière 3 comprend un mécanisme de conversion d'un mouvement de rotation en un mouvement de translation.

Ce mécanisme de conversion comprend un organe intermédiaire 43 qui est mobile en translation sous l'effet du moteur électrique 40.

En référence à la figure 2 :
- le moteur 40 et le réducteur 41 permettent d'entraîner en rotation une vis 42 ;
- le mécanisme de conversion correspond à une vis à billes, l'organe intermédiaire 43 étant plus particulièrement un écrou 430.

L'écrou 430 est couplé sur la vis 42.

L'organe intermédiaire 43, et plus particulièrement l'écrou 430, est mobile le long d'un axe de translation T qui est formé par l'axe d'extension de la vis 42.

Selon le premier mode de réalisation illustré par la figure 2, dans lequel l'ouvrant 1 est uniquement monté mobile en rotation sur le dormant 2, la charnière 3 comprend également un bras de transmission 7 qui couple l'organe intermédiaire 43 à l'ouvrant 1. Plus particulièrement, le bras de transmission 7 couple l'organe intermédiaire 43 au couvercle 10.

Tel qu'illustré par la figure 2, le bras de transmission 7 est plus précisément couplé par une première extrémité à l'ouvrant 1 sur un premier point de pivot 71 qui est excentré de l'axe de rotation R de l'ouvrant 1. Le bras de transmission 7 est également couplé par une seconde extrémité, opposée à la première extrémité, à l'organe intermédiaire 43 sur un second point de pivot 72.

Le dispositif 1 est configuré de manière à ce qu'une translation de l'organe intermédiaire 43 selon un premier sens entraîne l'ouverture de l'ouvrant 1, et qu'une translation de l'organe intermédiaire 43 selon un second sens entraîne une fermeture de l'ouvrant 1.

Selon le deuxième mode de réalisation illustré par les figures 4 à 6, dans lequel l'ouvrant 1 présente une mobilité en translation entre sa position d'ouverture intermédiaire et sa position fermée, la charnière 3 présente les mêmes caractéristiques que celle du premier mode de réalisation, et comprend également au moins un bâti mobile 8 monté mobile en translation sur au moins un élément de guidage 80 en translation présenté par le dormant 2.

Plus précisément, la charnière 3 comprend deux bâtis mobiles 8, soit un bâti mobile 8 pour chaque sous-ensemble.

L'ouvrant 1 est alors monté mobile en rotation sur le ou les bâtis mobiles 8.

Des chemins de came complémentaires, dont un premier chemin de came C1 et un deuxième chemin de came C2 présentés par le dormant 2 et/ou par les bâtis mobiles 8, permettent de transformer le mouvement de translation de l'organe intermédiaire 43 le long de l'axe de translation T soit en un mouvement de translation de l'ouvrant 1, soit en un mouvement de rotation de l'ouvrant 1.

Plus spécifiquement, selon le mode de réalisation illustré par les figures 4 à 6, le bâti mobile 8 porte l'axe de rotation R et un second axe de rotation A ;
De plus, l'ouvrant 1 comprend une partie fixe 11 s'étendant à l'intérieur du caisson 20 dans la position fermée de l'ouvrant 1. Cette partie fixe est solidaire d'un plan principal de l'ouvrant 1.

La partie fixe 11 coopère avec le bâti mobile 8 pour permettre à l'ouvrant 1 d'être mobile en rotation autour de l'axe de rotation R.

Selon le présent mode de réalisation, la charnière 3 comprend :
- une première came P1 mobile dans le premier chemin de came C1, la première came P1 étant également le premier point de pivot 71 auquel est couplé le bras de transmission 7 ;
- une deuxième came P2 mobile dans le deuxième chemin de came C2 ;
- un deuxième bras de transmission 73 couplé à la première came P1 à une première extrémité et à la deuxième came P2 à une deuxième extrémité ;
- un troisième bras de transmission 74 couplé à la deuxième came P2 à une extrémité et au second axe de rotation A à une deuxième extrémité.

Tel que cela est illustré par les figures 4 et 5, la translation de l'organe intermédiaire 43 le long d'une première section de la vis 42 entraîne une translation du bâti mobile 8 entre une position basse et une position haute, et ainsi une translation de l'ouvrant 1 entre sa position fermée et sa position d'ouverture intermédiaire.

Cette translation du bâti mobile 8 est permise grâce au premier chemin de came C1 et au deuxième chemin de came C2 qui présentent chacun une portion rectiligne. La translation de l'organe intermédiaire 43 le long de la première section de la vis 42 entraîne, grâce au bras de transmission 7, au deuxième bras de transmission 73, au troisième bras de transmission 74, ainsi qu'aux contraintes exercées par les chemins de cames, le déplacement de la première came P1 et de la deuxième came P2 uniquement le long des portions rectilignes de leur chemin de came respectives.

Tel que cela est illustré par les figures 5 et 6, la translation de l'organe intermédiaire 43 le long d'une seconde section de la vis 42 entraîne une rotation de l'ouvrant 1 autour de l'axe de rotation R qui est situé sur le ou les bâtis mobiles 8, et ainsi une rotation de l'ouvrant 1 par rapport au dormant 2.

Cette rotation de l'ouvrant 1 est permise grâce au premier chemin de came C1 et au deuxième chemin de came C2 qui présentent chacun une portion courbe qui prolonge leur portion rectiligne. La translation de l'organe intermédiaire 43 le long de la deuxième section de la vis 42 entraîne quant à elle, grâce au bras de transmission 7, au deuxième bras de transmission 73, au troisième bras de transmission 74, ainsi qu'aux contraintes exercées par les chemins de cames, le déplacement de la première came P1 et de la deuxième came P2 uniquement le long des portions courbes de leur chemin de came respectives. La première came P1 et la deuxième came P2 sont alors plus spécifiquement entraînées en rotation autour respectivement de l'axe de rotation R et du second axe de rotation A.

Tel qu'expliqué précédemment, les moyens de détermination 5 permettent d'obtenir la force exercée E et/ou une vitesse de déplacement D de l'ouvrant 1.

A titre principal, cette détermination est réalisée de manière indirecte.

En effet, les moyens de détermination 5 comprennent un premier capteur 51 de position d'un organe de la charnière, dit « organe témoin ».

Les moyens de détermination 5 sont ainsi paramétrés pour calculer la force exercée E, et/ou la vitesse de déplacement D de l'ouvrant 1, à partir d'un déplacement de l'organe témoin engendré par l'application de l'effort sur l'ouvrant 1.

Selon les présents modes de réalisation, l'organe de transmission 43 forme l'organe témoin.

Plus précisément, le premier capteur 51 de position permet de déterminer la position de l'organe intermédiaire 43, et plus précisément de l'écrou 430, le long de son axe de translation T. La position de l'ouvrant 1 par rapport au dormant 2 est alors corrélée à la position de l'organe intermédiaire 43 le long de l'axe de translation T.

L'évolution de la position de l'organe intermédiaire 43 le long de l'axe de translation T permet notamment de déterminer l'évolution de la position de l'ouvrant 1.

En d'autres termes, la position réelle de l'écrou 430 et sa vitesse de déplacement permettent aux moyens de détermination de calculer la position de l'ouvrant 1 et sa vitesse de déplacement D.

De plus, en étant couplés au moteur électrique 40, les moyens de détermination 5 intègrent une valeur de couple moteur instantané délivrée par le moteur électrique, voire de couple résistant si le moteur exerce un couple allant à l'encontre d'une rotation de la vis 42 et d'un déplacement de l'organe intermédiaire 43.

L'ensemble de ces données (couple du moteur électrique 40, position réelle de l'écrou 430 et vitesse instantanée de l'écrou 430) permet de déterminer une résistance à la fermeture de l'ouvrant 1 exercée par le moteur électrique 40, et de réaliser un calcul, par le biais des moyens de détermination 5, de la valeur de la force exercée E.

En référence au second mode de réalisation illustré par les figures 4 à 6, et dans lequel l'ouvrant 1 peut adopter une position d'ouverture intermédiaire (figure 5), l'unité électronique 6 est en outre paramétrée pour piloter le moteur électrique 40 pour qu'il tende à maintenir l'ouvrant 1 dans sa position d'ouverture intermédiaire.

Le moteur électrique 40 utilise alors son couplage aux moyens de détermination 5 pour exercer une résistance R (soit un couple résistant) allant à l'encontre d'une translation de l'ouvrant 1 de sa position d'ouverture intermédiaire à sa position fermée.

Avantageusement, la résistance R est égale à la force seuil S.

L'ouvrant 1 dans sa position d'ouverture intermédiaire reste ainsi dans sa position d'ouverture intermédiaire si un utilisateur applique un effort sur l'ouvrant 1 pour le fermer et que cet effort ne produit pas une force exercée E égale ou supérieure à la force seuil S.

Dès que l'utilisateur exerce un effort suffisant et que la force exercée E est égale ou supérieure à la force seuil S, alors le moteur entraîne la fermeture de l'ouvrant 1 en entraînant son passage en position fermée.

A titre secondaire, la détermination de la force exercée E peut être réalisée de manière directe.

En effet, en référence aux figures 3 et 5, les moyens de détermination 5 comprennent un second capteur 52 de position de l'ouvrant 1 par rapport au cadre 200. Ce second capteur 52 est bien entendu indépendant du premier capteur 51.

Ce second capteur 52 est positionné à proximité immédiate du cadre 200.

Plus précisément, le second capteur 52 est positionné à proximité immédiate d'un bord avant 201 du cadre 200, opposé à un bord arrière 202 du cadre 200, la charnière 3 étant positionnée dans le dormant 2 du côté du bord arrière 202 du cadre 200.

Selon le présent mode de réalisation le second capteur 52 est un capteur à effet Hall et un aimant 520 complémentaire du capteur à effet Hall est porté par l'ouvrant en vis-à-vis du second capteur 52.

Un tel capteur à effet Hall permet de mesurer une variation de champ magnétique et permet ainsi de détecter la position de l'aimant 520 par rapport au second capteur 52 et ainsi de déterminer la position de l'ouvrant 1 par rapport au bord avant 201 du cadre 200.

Les moyens de détermination 5 sont alors paramétrés pour corréler un signal du second capteur 52 engendré par l'application d'un effort sur l'ouvrant 1 dans sa position d'ouverture intermédiaire à la force exercée E.

En référence à la figure 5, un tel second capteur 52 permet de compenser la présence d'un moment parasite, résultant d'un effet de levier, dans le cas où une première force F1 est appliquée sur une partie avant de l'ouvrant 1. En effet, l'application d'une force sur une partie avant de l'ouvrant 1 provoque l'apparition d'un moment parasite du fait de la distance de la partie avant de l'ouvrant 1 par rapport à la charnière 3.

Ainsi, le premier capteur 51, en étant intégré dans la charnière 3, permet une meilleure détection d'une seconde force F2 appliquée sur une partie arrière de l'ouvrant 1, à proximité de la charnière 3, comparativement à la détection de la première force F1.

Le second capteur 52 permet in fine de corriger la force déterminée et augmente la précision des moyens de détermination 5 pour obtenir la bonne force exercée E.

## Revendications

1. Bagage comprenant :
- un caisson (20) formant un dormant (2) ;
- un couvercle (10) formant un ouvrant (1) mobile par rapport au dormant (2) entre une position fermée dans laquelle il est rabattu sur le dormant (2), et au moins une position ouverte ;
- au moins un moteur électrique (40) motorisant l'ouverture et la fermeture de l'ouvrant (1) ;
**caractérisé en ce qu'**il comprend :
- des moyens de détermination (5) d'une force exercée (E) sur l'ouvrant (1) et/ou une vitesse de déplacement (D) de l'ouvrant (1) lors de l'application d'un effort par un utilisateur entraînant un déplacement de l'ouvrant (1) depuis l'une de ses positions ouvertes en direction de sa position fermée ;
- une unité électronique (6) paramétrée avec une force seuil (S) et/ou une vitesse seuil (V) ;
et **en ce que** l'unité électronique (6) est en outre paramétrée pour piloter le moteur électrique (40) pour qu'il entraîne l'ouvrant (1) en position fermée si la force exercée (E) est supérieure ou égale à la force seuil (S), ou si la vitesse de déplacement (D) est supérieure ou égale à la vitesse seuil (V).

2. Bagage selon la revendication précédente, **caractérisé en ce qu'**il comprend une charnière (3) entre l'ouvrant (1) et le dormant (2), le moteur électrique (40) coopérant avec la charnière (3) pour ouvrir ou fermer l'ouvrant (1),
et **en ce que** les moyens de détermination (5) comprennent un premier capteur (51) de position d'un organe de la charnière, dit « organe témoin », les moyens de détermination (5) étant paramétrés pour calculer la force exercée (E) à partir d'un déplacement de l'organe témoin engendré par l'application de l'effort sur l'ouvrant (1) ainsi que d'une résistance à ce déplacement exercée par le moteur électrique (40) , et/ou calculer la vitesse de déplacement (D) de l'ouvrant (1) à partir d'un déplacement de l'organe témoin engendré par l'application de l'effort sur l'ouvrant (1).

3. Bagage selon la revendication précédentes, caractérisé en ce en ce que la charnière (3) comprend :
- un mécanisme de conversion d'un mouvement de rotation du moteur électrique (40) en un mouvement de translation, le mécanisme de conversion comprenant un organe de transmission (43) mobile en translation le long d'un axe de translation (T) ;
- un organe de couplage (7) couplé par une première de ses extrémités à l'ouvrant (1) sur un premier point de pivot (71) excentré d'un axe de rotation (R) de l'ouvrant (1), et à une seconde de ses extrémités à l'organe de transmission (43) sur un second point de pivot (72), une translation de l'organe de transmission (43) selon un premier sens entraînant une ouverture de l'ouvrant (1), et une translation de l'organe de transmission (43) selon un second sens entraînant une fermeture de l'ouvrant (1) ; l'organe de transmission (43) formant l'organe témoin.

4. Bagage selon l'une quelconque des revendications précédentes, **caractérisé en ce que** l'ouvrant (1) est :
- mobile par rapport au dormant (2) entre une position d'ouverture maximale et une position d'ouverture intermédiaire dans laquelle l'ouvrant (1) est directement positionné à proximité de sa position fermée et fait saillie par rapport au dormant (2) ;
- mobile par rapport au dormant (2) entre la position d'ouverture intermédiaire et la position fermée ;
et **en ce que** l'unité électronique (6) est en outre paramétrée pour piloter le moteur électrique (40) pour qu'il tende à maintenir l'ouvrant (1) dans sa position d'ouverture intermédiaire en exerçant une résistance (R) allant à l'encontre d'un déplacement de l'ouvrant (1) de sa position d'ouverture intermédiaire à sa position fermée, avec la résistance (R) égale à la force seuil (S).

5. Bagage selon la revendication précédente, **caractérisé en ce que** l'ouvrant (1) est :
- mobile en rotation par rapport au dormant (2) entre la position d'ouverture maximale et la position d'ouverture intermédiaire ;
- mobile en translation par rapport au dormant (2) entre la position d'ouverture intermédiaire et la position fermée.

6. Bagage selon la revendication précédente et l'une quelconque des revendications 2 et 3, **caractérisé en ce que** la charnière (3) comprend au moins un bâti mobile (8) monté mobile en translation sur au moins un élément de guidage (80) en translation présenté par le dormant (2),
et **en ce que** l'ouvrant (1) est monté au moins mobile en rotation sur le ou les bâtis mobiles (8).

7. Bagage selon l'une quelconque des revendications 4 à 6, et l'une quelconque des revendications 2 et 3, **caractérisé en ce que** le dormant (2) présente un cadre (200) délimitant un emplacement occupé par l'ouvrant dans sa position fermée,
et **en ce que** les moyens de détermination (5) comprennent au moins un second capteur (52) de position de l'ouvrant (1) par rapport au cadre (200), positionné à proximité immédiate du cadre, le ou les seconds capteurs de position étant indépendants du ou des premiers capteurs (51) de position, les moyens de détermination (5) étant paramétrés pour calculer la force exercée (E) à partir d'un signal du ou des seconds capteurs (52) engendré par l'application d'un effort sur l'ouvrant (1) dans sa position d'ouverture intermédiaire.

8. Bagage selon la revendication précédente, **caractérisé en ce que** le ou les seconds capteurs (52) sont positionnés à proximité immédiate d'un bord avant (201) du cadre (200), opposé à un bord arrière (202) du cadre (200), la charnière (3) étant positionnée dans le dormant (2) du côté du bord arrière (202) du cadre (200).

9. Bagage selon l'une quelconque des revendications 7et 8 **caractérisé en ce que** le ou les seconds capteurs (52) sont des capteurs à effet Hall,
et **en ce que** l'ouvrant (1) porte un ou des aimants (520) positionnés en regard du ou des capteurs à effet Hall.

10. Bagage selon l'une quelconque des revendications précédentes, **caractérisé en ce qu'**il comprend des moyens d'arrêt du moteur électrique (40) configurés pour interrompre une fermeture de l'ouvrant (1) par le moteur électrique (40) suite à la détection d'une résistance allant à l'encontre de la fermeture de l'ouvrant (1).

## Patentansprüche

1. Gepäck, umfassend:
- ein Gehäuse (20), das eine Zarge (2) bildet;
- einen Deckel (10), der einen im Verhältnis zur Zarge (2) zwischen einer geschlossenen Position, in der er auf die Zarge (2) heruntergeklappt ist, und mindestens einer geöffneten Position beweglichen Flügel (1) bildet;
- mindestens einen Elektromotor (40), der das Öffnen und das Schließen des Flügels (1) motorisiert;
**dadurch gekennzeichnet, dass** es umfasst:
- Mittel zum Bestimmen (5) einer auf den Flügel (1) ausgeübten Kraft (E) und/oder einer Verlagerungsgeschwindigkeit (D) des Flügels (1) bei der Ausübung einer Kraft durch einen Benutzer, die eine Verlagerung des Flügels (1) aus einer seiner geöffneten Positionen in Richtung seiner geschlossenen Position bewirkt;
- eine mit einer Grenzwertkraft (S) und/oder einer Grenzwertgeschwindigkeit (V) parametrierte Elektronikeinheit (6) ;
und dass die Elektronikeinheit (6) ferner parametriert ist, um den Elektromotor (40) zu steuern, damit er den Flügel (1) in die geschlossene Position führt, wenn die ausgeübte Kraft (E) größer oder gleich der Grenzwertkraft (S) ist oder wenn die Verlagerungsgeschwindigkeit (D) größer oder gleich der Grenzwertgeschwindigkeit (V) ist.

2. Gepäck nach vorangehendem Anspruch, **dadurch gekennzeichnet, dass** es ein Scharnier (3) zwischen dem Flügel (1) und der Zarge (2) umfasst, wobei der Elektromotor (40) mit dem Scharnier (3) zusammenwirkt, um den Flügel (1) zu öffnen oder zu schließen,
und dass die Bestimmungsmittel (5) einen ersten Sensor (51) der Position eines Organs des Scharniers, bezeichnet als "Kontrollorgan", umfassen, wobei die Bestimmungsmittel (5) parametriert sind, um die ausgeübte Kraft (E) aus einer Verlagerung des Kontrollorgans, erzeugt durch die Anwendung der Kraft auf den Flügel (1), sowie aus einem von dem Elektromotor (40) ausgeübten Widerstand gegen diese Verlagerung zu berechnen, und/oder die Verlagerungsgeschwindigkeit (D) des Flügels (1) aus einer Verlagerung des Kontrollorgans, erzeugt durch die Anwendung der Kraft auf den Flügel (1), zu berechnen.

3. Gepäck nach vorangehendem Anspruch, **dadurch gekennzeichnet, dass** das Scharnier (3) umfasst:
- einen Mechanismus zum Umwandeln einer Rotationsbewegung des Elektromotors (40) in eine Translationsbewegung, wobei der Umwandlungsmechanismus ein entlang einer Translationsachse (T) translatorisch bewegliches Übertragungsorgan (43) umfasst;
- ein Kopplungsorgan (7), das durch ein erstes seiner Enden an den Flügel (1) auf einem ersten Drehpunkt (71), der von einer Rotationsachse (R) des Flügels (1) exzentriert ist, und an einem zweiten seiner Enden an das Übertragungsorgan (43) auf einem zweiten Drehpunkt (72) gekoppelt ist, wobei eine Translation des Übertragungsorgans (43) in eine erste Richtung eine Öffnung des Flügels (1) bewirkt, und eine Translation des Übertragungsorgans (43) in eine zweite Richtung ein Schließen des Flügels (1) bewirkt; wobei das Übertragungsorgan (43) das Kontrollorgan bildet.

4. Gepäck nach einem der vorangehenden Ansprüche, **dadurch gekennzeichnet, dass** der Flügel (1) ist:
- im Verhältnis zur Zarge (2) zwischen einer maximalen Öffnungsposition und einer Übergangsöffnungsposition, in welcher der Flügel (1) direkt in der Nähe seiner geschlossenen Position positioniert ist und im Verhältnis zur Zarge (2) hervorsteht, beweglich;
- im Verhältnis zur Zarge (2) zwischen der Übergangsöffnungsposition und der geschlossenen Position beweglich;
und dass die Elektronikeinheit (6) ferner parametriert ist, um den Elektromotor (40) zu steuern, damit er dazu tendiert, den Flügel (1) in seiner Übergangsöffnungsposition zu halten, indem er einen Widerstand (R) gegen eine Verlagerung des Flügels (1) aus seiner Übergangsöffnungsposition in seine geschlossene Position mit dem Widerstand (R) gleich der Grenzwertkraft (S) ausübt.

5. Gepäck nach vorangehendem Anspruch, **dadurch gekennzeichnet, dass** der Flügel (1) ist:
- im Verhältnis zur Zarge (2) zwischen der maximalen Öffnungsposition und der Übergangsöffnungsposition rotatorisch beweglich;
- im Verhältnis zur Zarge (2) zwischen der Übergangsöffnungsposition und der geschlossenen Position translatorisch beweglich.

6. Gepäck nach vorangehendem Anspruch und einem der Ansprüche 2 und 3, **dadurch gekennzeichnet, dass** das Scharnier (3) mindestens ein bewegliches Gestell (8) umfasst, das auf mindestens einem durch die Zarge (2) dargestellten Translationsführungselement (80) translatorisch beweglich angebracht ist,
und dass der Flügel (1) auf dem oder den beweglichen Gestellen (8) mindestens rotatorisch beweglich angebracht ist.

7. Gepäck nach einem der Ansprüche 4 bis 6 und einem der Ansprüche 2 und 3, **dadurch gekennzeichnet, dass** die Zarge (2) einen Rahmen (200) aufweist, der eine Stelle begrenzt, die von dem Flügel in seiner geschlossenen Position belegt wird,
und dass die Bestimmungsmittel (5) mindestens einen zweiten Sensor (52) der Position des Flügels (1) im Verhältnis zum Rahmen (200) umfasst, der in unmittelbarer Nähe des Rahmens positioniert ist, wobei der oder die zweiten Positionssensoren von dem oder den ersten Positionssensoren (51) unabhängig sind, wobei die Bestimmungsmittel (5) parametriert sind, um die ausgeübte Kraft (E) aus einem Signal des oder der zweiten Sensoren (52), erzeugt durch die Anwendung einer Kraft auf den Flügel (1) in seiner Übergangsöffnungsposition, zu berechnen.

8. Gepäck nach vorangehendem Anspruch, **dadurch gekennzeichnet, dass** der oder die zweiten Sensoren (52) in unmittelbarer Nähe einer vorderen Kante (201) des Rahmens (200) gegenüber einer hinteren Kante (202) des Rahmens (200) positioniert sind, wobei das Scharnier (3) in der Zarge (2) auf der Seite der hinteren Kante (202) des Rahmens (200) positioniert ist.

9. Gepäck nach einem der Ansprüche 7 und 8 **dadurch gekennzeichnet, dass** der oder die zweiten Sensoren (52) Sensoren mit Hall-Effekt sind,
und dass der Flügel (1) einen oder mehrere Magnete (520) trägt, die dem oder den Sensoren mit Hall-Effekt zugewandt sind.

10. Gepäck nach einem der vorangehenden Ansprüche, **dadurch gekennzeichnet, dass** es Mittel zum Anhalten des Elektromotors (40) umfasst, die dazu ausgelegt sind, ein Schließen des Flügels (1) durch den Elektromotor (40) infolge der Erkennung eines Widerstands zu unterbrechen, der dem Schließen des Flügels (1) entgegenwirkt.

## Claims

1. A luggage comprising:
- a case (20) forming a frame (2);
- a cover (10) forming an opening frame (1) movable relative to the frame (2) between a closed position in which it is folded back onto the frame (2), and at least one open position;
- at least one electric motor (40) powering the opening and the closing of the opening frame (1);
**characterized in that** it comprises:
- means for determining (5) a force exerted (E) on the opening frame (1) and/or a speed of displacement (D) of the opening frame (1) during the application of a force by a user causing a displacement of the opening frame (1) from one of its open positions to its closed position;
- an electronic unit (6) parameterized with a threshold force (S) and/or a threshold speed (V);
and **in that** the electronic unit (6) is further parameterized to control the electric motor (40) so that it drives the opening frame (1) in the closed position if the exerted force (E) is greater than or equal to the threshold force (S), or if the displacement speed (D) is greater than or equal to the threshold speed (V).

2. The luggage according to the preceding claim, **characterized in that** it comprises a hinge (3) between the opening frame (1) and the frame (2), the electric motor (40) cooperating with the hinge (3) to open or close the opening frame (1),
and **in that** the determination means (5) comprise a first sensor (51) for detecting the position of a hinge member, called "indicator member", the determination means (5) being parameterized to calculate the exerted force (E) from a displacement of the indicator member generated by the application of the force on the opening frame (1) as well as a resistance to this displacement exerted by the electric motor (40), and/or calculate the speed of displacement (D) of the opening frame (1) from a displacement of the indicator member generated by the application of the force on the opening frame (1) .

3. The luggage according to the preceding claim, **characterized in that** the hinge (3) comprises:
- a mechanism for converting a rotational movement of the electric motor (40) into a translational movement, the conversion mechanism comprising a transmission member (43) movable in translation along a translation axis (T);
- a coupling member (7) coupled by a first of its ends to the opening frame (1) on a first pivot point (71) eccentric to an axis of rotation (R) of the opening frame (1), and by a second of its ends to the transmission member (43) on a second pivot point (72), a translation of the transmission member (43) along a first direction resulting in an opening of the opening frame (1), and a translation of the transmission member (43) along a second direction resulting in a closing of the opening frame (1); the transmission member (43) forming the indication member.

4. The luggage according to any one of the preceding claims, **characterized in that** the opening frame (1) is:
- movable relative to the frame (2) between a maximum open position and an intermediate open position in which the opening frame (1) is directly positioned in the vicinity of its closed position and protrudes from the frame (2);
- movable relative to the frame (2) between the intermediate open position and the closed position;
and **in that** the electronic unit (6) is further parameterized to control the electric motor (40) so that it tends to maintain the opening frame (1) in its intermediate open position by exerting a resistance (R) against a displacement of the opening frame (1) from its intermediate open position to its closed position, with the resistance (R) equal to the threshold force (S).

5. The luggage according to the preceding claim, **characterized in that** the opening frame (1) is:
- movable in rotation relative to the frame (2) between the maximum open position and the intermediate open position;
- movable in translation relative to the frame (2) between the intermediate open position and the closed position.

6. The luggage according to the preceding claim and any one of claims 2 and 3, **characterized in that** the hinge (3) comprises at least one movable rack (8) mounted movable in translation on at least one translational guide element (80) presented by the frame (2),
and **in that** the opening frame (1) is mounted at least movable in rotation on the movable rack(s) (8).

7. The luggage according to any one of claims 4 to 6, and any one of claims 2 and 3, **characterized in that** the frame (2) has a chassis (200) delimiting a location occupied by the opening frame in its closed position, and **in that** the determination means (5) comprise at least a second sensor (52) for detecting the position of the opening frame (1) relative to the chassis (200), positioned in the immediate vicinity of the chassis, the second position sensor (s) being independent of the first position sensor(s) (51), the determination means (5) being parameterized to calculate the exerted force (E) from a signal from the second sensor (s) (52) generated by the application of a force on the opening frame (1) in its intermediate open position.

8. The luggage according to the preceding claim, **characterized in that** the second sensor(s) (52) are positioned in the immediate vicinity of a front edge (201) of the chassis (200), opposite to a rear edge (202) of the chassis (200), the hinge (3) being positioned in the frame (2) on the side of the rear edge (202) of the chassis (200).

9. The luggage according to any one of claims 7 and 8 **characterized in that** the second sensor(s) (52) are Hall-effect sensors,
and **in that** the opening frame (1) carries one or more magnet(s) (520) positioned facing the Hall-effect sensor(s).

10. The luggage according to any one of the preceding claims, **characterized in that** it comprises means for stopping the electric motor (40) configured to interrupt a closing of the opening frame (1) by the electric motor (40) following the detection of a resistance against the closing of the opening frame (1).
